# EUROPÄISCHE PATENTSCHRIFT

(11) **EP 4 245 386 B1**
(45) Veröffentlichungstag und Bekanntmachung des Hinweises auf die Patenterteilung: **30.07.2025**
(21) Anmeldenummer: 23161800.0
(22) Anmeldetag: 14.03.2023
(51) Int. Cl.: A63C 9/08, A63C 9/086, A63C 9/084

(54) **FERSENEINHEIT FÜR EINE GLEITBRETTBINDUNG MIT VERSTÄRKUNGSPLATTE**
HEEL UNIT FOR A GLIDING BOARD BINDING WITH REINFORCING PLATE
TALONNIERE POUR FIXATION DE PLANCHE DE GLISSE AVEC PLAQUE DE RENFORT

(30) Priorität: 17.03.2022 DE 102022106275
(43) Veröffentlichungstag der Anmeldung: 20.09.2023
(73) Patentinhaber: Salewa Sport AG, 1026 Denges (CH)
(72) Erfinder: ECKART, Uwe, 83088 Kiefersfelden (DE)
(74) Vertreter: Weickmann & Weickmann PartmbB

(56) Entgegenhaltungen:
- EP-A1- 2 345 463
- EP-A1- 2 656 884
- EP-A1- 3 053 632
- AT-B- 402 020
- DE-A1- 102011 078 834
- DE-A1- 102014 109 601

## Beschreibung

Die vorliegende Erfindung betrifft eine Ferseneinheit für eine Gleitbrettbindung gemäß dem Oberbegriff des Anspruchs 1.

Die in der vorliegenden Offenbarung behandelten Ferseneinheiten sind insbesondere Ferseneinheiten für Tourenbindungen, die an Skiern bzw. Tourenskiern zu montieren sind. Als Gleitbrett, an dem eine Ferseneinheit gemäß der vorliegenden Erfindung zu befestigen ist, kommen jedoch gleichermaßen Split-Boards (in Längsrichtung teilbare Snowboards, deren Hälften wie Tourenski verwendbar sind) oder ähnliches in Betracht, so dass die Erfindung auch Ferseneinheiten für Bindungen solcher Gleitbretter betrifft, wenngleich nachfolgend ohne Einschränkung des Erfindungsgegenstands hauptsächlich auf Tourenbindungen Bezug genommen wird.

Ferner wird darauf hingewiesen, dass sich im Rahmen dieser Offenbarung Begriffe wie "oben", "unten", "vorn", "hinten", "seitlich", "vertikal", "horizontal", "Höhenrichtung", "Querrichtung", "Breitenrichtung", "Längsrichtung" und dergleichen zur Vereinfachung der Darstellung auf die Sicht eines Benutzers beziehen, der mit einem Schuh in die am Gleitbrett montierte Ferseneinheit eingestiegen ist, wobei das Gleitbrett in einer horizontalen Ebene (der Gleitbrettebene) angeordnet ist.

Eine Ferseneinheit dieser Art ist beispielsweise aus der DE 10 2011 079 210 A1 bekannt. Bei der bekannten Ferseneinheit sind die Kopplungsstifte am Bindungskörper gelagert. Bei einer Krafteinwirkung auf die Kopplungsstifte stützen sich diese direkt am Bindungskörper ab. Eine derartige Krafteinwirkung kann zum Beispiel beim Fahren erfolgen, wenn das Gleitbrett durch Unebenheiten verursachte Schläge oder dergleichen erfährt. Darüber hinaus wirken beim Einsteigen in die Ferseneinheit, sprich beim Koppeln des Gleitbrettschuhs hohe Kräfte auf die Kopplungsstifte, welche direkt in den Bindungskörper geleitet werden. Beim einem solchen Kopplungsvorgang drückt der Benutzer für gewöhnlich mit dem Fersenabschnitt des Gleitbrettschuhs aus im Wesentlichen vertikaler Richtung von oben auf die Kopplungsstifte, wobei hohe Kräfte entstehen. Durch ein Metallinsert in der Schuhferse, welches schräge Flächen aufweist, an denen die Kopplungsstifte in einer Gleitbrettquerrichtung nach außen abgleiten, bewegen sich die Kopplungsstifte voneinander weg. Das heißt eine vertikale Bewegung des Gleitbrettschuhs wird in eine horizontale Bewegung der Kopplungsstifte umgewandelt, wobei der Bindungskörper die entstehenden Kräfte aufnehmen muss. Umgekehrt wirkt bei einem Vorwärtssturz und einer damit verbundenen My-Auslösung der Ferseneinheit eine Kraft in entgegengesetzter Richtung (von unten) auf die Kopplungsstifte, die wiederum direkt in den Bindungskörper eingeleitet wird, da die Kopplungsstifte direkt am Bindungskörper gelagert sind.

Durch eine relativ kleine Auflage- bzw. Kontaktfläche der Kopplungsstifte am Bindungskörper, der aus Kosten- und Gewichtsgründen in der Regel aus Kunststoff hergestellt ist, wirken am Bindungskörper punktuell relativ hohe Kräfte. Diese Kräfte wirken beispielsweise beim Einsteigen in die Ferseneinheit, bei einer Auslösung, insbesondere einer My-Auslösung, und auch beim Fahren selbst, da in der Regel nicht die Schuhsohle abgestützt wird, sondern der Gleitbrettschuh mittels der Inserts im Bereich der Schuhferse auf den Kopplungsstiften aufsteht und mit dem vollen Gewicht des Benutzers, dessen Wirkung durch Schläge, Sprünge oder Kompressionen noch vervielfacht werden kann, auf die Kopplungsstifte drückt. Dies verursacht häufig Verschleiß und/oder Defekte am Bindungskörper im Bereich der Lagerung der Kopplungsstifte.

Außerdem offenbaren die EP 3 053 632 A1, die EP 2 656 884 A1 und die DE 10 2011 078 834 A1 eine Ferseneinheit für eine Gleitbrettbindung gemäß dem Oberbegriff des Anspruchs 1.

Vor diesem Hintergrund war es Aufgabe der vorliegenden Erfindung, eine gattungsgemäß bekannte Ferseneinheit für eine Gleitbrettbindung, insbesondere für eine Tourenbindung, derart weiterzubilden, dass weniger Verschleiß und/oder Defekte, insbesondere am Bindungskörper im Bereich der Lagerung der Kopplungsstifte, auftreten und die Ferseneinheit somit wartungsfreundlicher und weniger anfällig gegenüber Defekten ist.

Zur Lösung dieser Aufgabe wird eine Ferseneinheit für eine Gleitbrettbindung gemäß Anspruch 1 bereitgestellt.

Ein wichtiger Aspekt der erfindungsgemäßen Lösung liegt somit in einer Abstützung der Kopplungsstifte an dem Verstärkungselement bei einer Krafteinwirkung auf die Kopplungsstifte, insbesondere in der Richtung im Wesentlichen orthogonal zur Gleitbrettebene. Dadurch kann die auf die Kopplungsstifte wirkende Kraft über das Verstärkungselement in den Bindungskörper eingeleitet werden und der Bindungskörper kann entlastet werden. Auf diese Weise kann Verschleiß am Bindungskörper im Bereich einer Lagerung der Kopplungsstifte verringert werden und die Ferseneinheit wird wartungsfreundlicher und weniger anfällig gegenüber Defekten.

Anspruchsgemäß sind der Bindungskörper und das Verstärkungselement mittels einer Verbindungsanordnung miteinander verbunden, wobei die Verbindungsanordnung eine Schraub- oder Stiftverbindung umfasst, insbesondere wobei eine Montagerichtung der Schraub- oder Stiftverbindung im Wesentlichen parallel zur Gleitbrettebene verläuft. Die Montagerichtung entspricht einer Axialrichtung einer Schrauben- oder Stiftachse. Die Schraub- oder Stiftverbindung kann Schrauben und/oder Stifte bzw. Bolzen, wie Passstifte, insbesondere Rändelbolzen, aufweisen. Insbesondere kann die Schraub- oder Stiftverbindung zwei oder mehr Schrauben umfassen, mittels welchen das Verstärkungselement am Bindungskörper verschraubt ist. Der Bindungskörper der Gleitbrettbindung ist dadurch dazu in der Lage, auch größere Kräfte, insbesondere Frontalauslösekräfte bei einer My-Auslösung (Drehmoment um eine Y-Achse) in vertikaler Richtung dauerhaft aufzunehmen. Die so geschaffene Verbindungsanordnung ermöglicht eine konstruktiv einfache, bei Bedarf lösbare und dauerhaft verschleißresistente Verbindung zwischen Verstärkungselement und Bindungskörper auch nach längerer intensiver Benutzungsdauer. Mit anderen Worten können bei einer My-Auslösung auftretende in einer zur Gleitbrettebene im Wesentlichen senkrechten Richtung wirkende Frontalauslösekräfte, auch FAV-Kräfte genannt, vorteilhaft über die erste Schraub- oder Stiftverbindung absorbiert bzw. in den Bindungskörper eingeleitet werden, insbesondere, wenn diese eine im Wesentlichen parallel zur Gleitbrettebene verlaufende Montagerichtung aufweist. Somit kann die Widerstandsfähigkeit der Ferseneinheit weiter verbessert werden.

Zur Bereitstellung des wenigstens einen Kontaktabschnitts kann das Verstärkungselement besonders bevorzugt wenigstens eine Ausnehmung für die Kopplungsstifte umfassen, welche dazu eingerichtet ist, den wenigstens einen Kontaktabschnitt für den Kontakt mit wenigstens einem der Kopplungsstifte zu bilden. Insbesondere können zwei Ausnehmungen im Verstärkungselement in Form der Verstärkungsplatte bereitgestellt sein, jeweils eine für jeden Kopplungsstift. Ausnehmungen im Verstärkungselement bieten den Vorteil, dass die Kopplungsstifte beispielsweise in der jeweiligen Ausnehmung aufgenommen sein können und dadurch Kontaktabschnitte bzw. eine Abstützung für die Kopplungsstifte zu mehreren Seiten bzw. in verschiedenen Richtungen, beispielsweise nach unten, nach oben und/oder zu einer oder beiden Seiten, bereitgestellt werden können. Durch eine derartige Konfiguration kann die Stabilität der Ferseneinheit verbessert und der Verschleiß am Bindungskörper weiter reduziert werden.

In einer bevorzugten Ausführungsform der vorliegenden Erfindung kann die Ferseneinheit ferner eine Basis mit einer Befestigungsanordnung zur Befestigung auf der Gleitbrettoberfläche umfassen, wobei der Bindungskörper, insbesondere zur Verstellung der Ferseneinheit zwischen einer Abfahrtsstellung und einer Mz-Auslösestellung, um eine zur Gleitbrettebene orthogonale Auslösedrehachse drehbar an der Basis angeordnet ist. Durch die Möglichkeit einer Drehung des Bindungskörpers relativ zur Basis kann die Ferseneinheit zum Beispiel zwischen der Abfahrtsstellung, in welcher die am Bindungskörper angeordneten Kopplungsstifte in Gleitbrettlängsrichtung vom Bindungskörper vorstehen, und einer Gehstellung verstellt werden, in welcher die Kopplungsstifte nicht nach vorne weisen, insbesondere um beispielsweise um etwa 90° oder etwa 180° verdreht sind, und so nicht mehr mit dem Fersenabschnitt des Gleitbrettschuhs in Eingriff treten können, wodurch der Fersenabschnitt des mit einer Vordereinheit einer Tourenbindung gekoppelten Gleitbrettschuhs zum Gehen von der Ferseneinheit abheben kann.

In einer weiteren bevorzugten Ausführungsform der vorliegenden Erfindung kann die Ferseneinheit ferner eine My-Auslöseanordnung, welche dazu eingerichtet ist, den wenigstens einen der Kopplungsstifte zu seiner Abfahrtsstellung hin vorzuspannen, und/oder eine Mz-Auslöseanordnung umfassen, welche dazu eingerichtet ist, den Bindungskörper zu seiner Abfahrtsstellung hin vorzuspannen. Im Fall eines so gennannten Vorwärtssturzes kann somit eine Frontalauslösung bereitgestellt werden, die auch My-Auslösung genannt wird. Bei einem Vorwärtssturz fällt ein Benutzer der Ferseneinheit nach vorne, wodurch durch den Fersenabschnitt des Gleitbrettschuhs eine von unten wirkende Kraft an den Kopplungsstiften angreift. Durch schräge Flächen an einem im Fersenbereich des Gleitbrettschuhs vorgesehenen Insert können die durch den My-Auslösemechanismus in Richtung zueinander vorgespannten Kopplungsstifte in einer Ebene parallel zur Gleitbrettebene voneinander wegbewegt werden, um den Gleitbrettschuh freizugeben. Zusätzlich oder alternativ kann im Fall eines Sturzes bei einem seitlichen Verdrehen des Schuhs eine Seitenauslösung bereitgestellt werden, die auch Mz-Auslösung genannt wird. Eine Mz-Auslösung kann insbesondere durch eine Drehung des Bindungskörpers in Bezug auf das Gleitbrett oder eine am Gleitbrett befestigte Basis um eine Auslösedrehachse orthogonal zur Gleitbrettebene erfolgen. Wird der Bindungskörper zusammen mit den Kopplungsstiften durch eine äußere Krafteinwirkung wie etwa seitliche Schläge oder dergleichen ausreichend weit von der Abfahrtsstellung in seitlicher Richtung verdreht, kann der Fersenabschnitt des Gleitbrettschuhs freigegeben werden. Auf diese Weise kann eine vollständige Sicherheitsauslösung, umfassend Frontal- und Seitenauslösung bereitgestellt werden, wodurch die Sicherheit für einen Benutzer der Ferseneinheit deutlich erhöht wird.

Mz und My sind Auslösedrehmomente von Gleitbrettbindungen. My ist das Drehmoment für ein Auslösen bei Einwirkung eines Drehmoments um eine Gleitbrettquerachse (Y-Achse), wenn dieses Drehmoment ein My-Auslösedrehmoment überschreitet. Die für die My-Auslösung notwendige Bewegung der Kopplungsstifte relativ zueinander kann beispielsweise entgegen der Vorspannkraft von in Gleitbrettlängsrichtung angeordneten Druckfedern erfolgen, deren Vorspannkraft über geneigte Keilflächen von Keilelementen auf die Kopplungsstifte übertragen wird, um dieselben in einer zur Anordnungsrichtung der Druckfedern verschiedenen Richtung zu bewegen, insbesondere aufeinander zu vorzuspannen, sprich ein Drehmoment zu erzeugen. Insbesondere sind aber auch Torsionsfedern zur Erzeugung der Vorspannkraft für die Kopplungsstifte möglich, die zum Beispiel direkt auf die Kopplungsstifte wirken können. Mz ist das Drehmoment für ein Auslösen bei einer Drehung des Gleitbrettschuhs in der Gleitbrettbindung und My ist das Drehmoment bei einer Vorwärtsneigung, beispielsweise einem Vorwärtssturz. Demnach gewährleistet eine Mz-Sicherheitsauslösung eine Freigabe des Gleitbrettschuhs aus der Gleitbrettbindung bei Einwirkung eines Drehmoments um eine Z-Achse, wenn dieses Drehmoment ein Mz-Auslösedrehmoment überschreitet. Die Z-Achse verläuft parallel zu einer zur Gleitbrettebene orthogonalen Auslösedrehachse. Der Mz-Auslösemechanismus ist dafür vorgesehen, eine derartige Mz-Sicherheitsauslösung in möglichst definierter Art und Weise bereitzustellen.

Außerdem können die Kopplungsstifte auf vorteilhafte Art und Weise dazu eingerichtet sein, sich bei einer Bewegung zwischen der Abfahrtsstellung und der My-Auslöse- bzw. Einstiegsstellung im Wesentlichen in einer Richtung im Wesentlichen senkrecht zur Gleitbrettlängsrichtung und im Wesentlichen parallel zur Gleitbrettebene oder in einer Richtung mit einer Bewegungskomponente in Richtung im Wesentlichen senkrecht zur Gleitbrettlängsrichtung und im Wesentlichen parallel zur Gleitbrettebene und einer Bewegungskomponente in einer Richtung im Wesentlichen senkrecht zur Gleitbrettebene voneinander weg zu bewegen, sodass sich ein Abstand zwischen den Kopplungsstiften erhöht. Eine Bewegung der Kopplungsstifte voneinander weg gibt im Fall eines Vorwärtssturzes den Schuh frei. Eine zusätzliche Bewegung der Kopplungsstifte voneinander weg und nach oben verlängert einen Auslöseweg und kann auf vorteilhafte Weise Fehlauslösungen durch Schläge oder ähnliches verhindern.

Insbesondere ist daran gedacht, dass das Verstärkungselement in Fahrtrichtung vor dem Bindungskörper angeordnet ist, d.h., dass das Verstärkungselement in Richtung einer Ferse des Gleitbrettschuhs weist. Dadurch kann das Verstärkungselement direkt mit den Kopplungsstiften zusammenwirken, die ebenfalls in Richtung der Schuhferse vom Bindungskörper nach vorne vorstehen, und so den wenigstens einen Kontaktabschnitt zur Abstützung der Kopplungsstifte bei einer Krafteinwirkung bereitstellen. Dadurch kann die Stabilität sowie eine Verschleißresistenz der Ferseneinheit, insbesondere des Bindungskörpers, weiter verbessert werden.

Alternativ oder insbesondere zusätzlich zu einer Schraub- oder Stiftverbindung können der Bindungskörper und das Verstärkungselement mittels einer Verbindungsanordnung miteinander verbunden sein, wobei die Verbindungsanordnung eine formschlüssige Verbindung umfasst. Eine derartige formschlüssige Verbindung kann insbesondere durch einen Formschluss zwischen Bindungskörper und Verstärkungselement gebildet sein. Auf diese Weise kann die Stabilität der Anordnung weiter verbessert werden. Während der Verwendung der Ferseneinheit auftretende Kräfte und/oder Stöße, welche eine möglicherweise bereitgestellte Schraub- oder Stiftverbindung stark beanspruchen würden, können zudem zu großen Teilen in die formschlüssige Verbindung eingeleitet werden, sodass eine übermäßige Beanspruchung und damit frühzeitiger Verschleiß der Schraub- oder Stiftverbindungen vermieden werden kann.

Die formschlüssige Verbindung kann wenigstens einen bindungskörperseitigen Vorsprung und wenigstens eine entsprechende Ausnehmung am Verstärkungselement umfassen, wobei die Ausnehmung am Verstärkungselement dazu eingerichtet ist, den jeweiligen bindungskörperseitigen Vorsprung im Wesentlichen formschlüssig darin aufzunehmen. Insbesondere können zwei Vorsprünge am Bindungskörper und dementsprechend zwei Ausnehmungen im Verstärkungselement bereitgestellt sein. Mit einem Vorsprung und einer Ausnehmung kann die formschlüssige Verbindung mit konstruktiv einfachen Mitteln realisiert werden und die Stabilität der Anordnung weiter verbessert werden.

In einer bevorzugten Ausführungsform der vorliegenden Erfindung kann das Verstärkungselement aus einem Material hergestellt sein, welches sich von dem Material unterscheidet, aus welchem der Bindungskörper hergestellt ist. Insbesondere kann das Verstärkungselement in Form der Verstärkungsplatte aus einem verschleißresistenteren bzw. härteren Material hergestellt sein als der Bindungskörper. Auf diese Weise kann eine verbesserte Stabilität und Verschleißresistenz erreicht werden, während die Kosten für die Ferseneinheit und das Gewicht der Ferseneinheit niedrig bleiben.

Dabei ist insbesondere daran gedacht, dass der Bindungskörper aus einem Kunststoffmaterial hergestellt ist und das Verstärkungselement aus einem metallischen Material hergestellt ist. Eine Kombination aus einem Metallmaterial und einem Kunststoffmaterial bringt eine Kombination aus Gewichts- und Kostenersparnis (Kunststoff) auf der einen Seite und Stabilität und Verschleißresistenz (Metall) auf der anderen Seite mit sich. Es ist daran gedacht, dass der Bindungskörper aus einem Kunststoff wie etwa Polyoxymethylen (POM) oder glasfaserverstärktem Polyamid (PA-GF) hergestellt ist und das Verstärkungselement insbesondere aus Titan, alternativ aus Stahl oder Aluminium, oder aus Legierungen davon hergestellt ist. Insbesondere ist dabei an ein Blechmaterial gedacht.

In einer weiteren bevorzugten Ausführungsform kann die wenigstens eine Ausnehmung dazu eingerichtet sein, eine Führung für die Kopplungsstifte bereitzustellen, um die Bewegungsbahn der Kopplungsstifte aufeinander zu und/oder voneinander weg zu begrenzen. Eine solche Begrenzung kann insbesondere durch Anschläge jeweils in Gleitbrettquerrichtung bzw. y-Richtung nach innen und außen erfolgen. Dadurch kann ein definierter Auslöseweg für eine My-Auslösung erreicht werden. Zudem kann am Bindungskörper auftretender Verschleiß weiter reduziert werden.

Besonders bevorzugt kann eine Dicke des Verstärkungselements in Form der Verstärkungsplatte zwischen 1 mm und 4 mm, insbesondere zwischen 2 mm und 3 mm, vorzugsweise 2,5 mm, betragen. Es hat sich herausgestellt, dass eine derartige Plattenstärke, insbesondere in Gleitbrettlängsrichtung gemessen, ein optimales Verhältnis aus Gewicht zu Stabilität mit sich bringt.

Die eingangs formulierte Erfindungsaufgabe wird ebenfalls gelöst durch eine Tourenbindung, umfassend eine Ferseneinheit gemäß der vorliegenden Erfindung. Mit einer Ferseneinheit gemäß der vorliegenden Erfindung kann wiederum Verschleiß am Bindungskörper im Bereich einer Lagerung der Kopplungsstifte verringert werden und die Tourenbindung wird wartungsfreundlicher und weniger anfällig gegenüber Defekten.

Die Erfindung wird nachfolgend anhand eines bevorzugten Ausführungsbeispiels unter Bezugnahme auf die beigefügten Zeichnungen näher erläutert. Es zeigen:
- Figur 1: eine perspektivische Ansicht einer Ferseneinheit gemäß dem bevorzugten Ausführungsbeispiel der Erfindung in einer Abfahrtstellung,
- Figur 2: eine Vorderansicht der Ferseneinheit aus Figur 1 in der Abfahrtsstellung,
- Figur 3: eine perspektivische Ansicht der Ferseneinheit gemäß dem bevorzugten Ausführungsbeispiel der Erfindung in einer Auslösestellung und
- Figur 4: eine Vorderansicht der Ferseneinheit aus Figur 3 in der Auslösestellung.

Unter Bezugnahme auf Figur 1 umfasst eine in den Figuren allgemein mit 10 bezeichnete Ferseneinheit einen Bindungskörper 16 und zwei im Wesentlichen nebeneinander, am Bindungskörper 16 angeordnete Kopplungsstifte 18 zum Eingreifen in Ausnehmungen eines Fersenabschnitts eines Gleitbrettschuhs, um den Gleitbrettschuh an der Ferseneinheit 10 zu fixieren. Die Ferseneinheit 10 ist auf einer Gleitbrettoberfläche eines nicht dargestellten Gleitbretts zu montieren.

Die Gleitbrettoberfläche definiert eine Gleitbrettebene E. In Bezug auf die Gleitbrettebene E sind ferner eine X-Achse (Gleitbrettlängsrichtung bzw. x-Richtung), welche in Fahrtrichtung des Gleitbretts orientiert ist und parallel zur Gleitbrettebene E verläuft, eine orthogonal zur X-Achse und parallel zur Gleitbrettebene E verlaufende Y-Achse (Gleitbrettquerrichtung bzw. y-Richtung) sowie eine orthogonal zur Gleitbrettebene E verlaufende Z-Achse (vertikale Richtung oder z-Richtung) definiert.

Die Ferseneinheit 10 kann ferner eine Basis 12 mit einer Befestigungsanordnung zur Befestigung der Ferseneinheit 10 auf der Gleitbrettoberfläche umfassen. Eine derartige Befestigungsanordnung kann im vorliegenden Ausführungsbeispiel beispielsweise durch Befestigungslöcher 14 für Befestigungsschrauben verwirklicht sein.

Die Basis 12 kann zweiteilig ausgebildet sein, mit einem ersten Basiselement 20, insbesondere in Form einer Basisplatte 20, welches zur Befestigung am Gleitbrett beispielsweise die Befestigungsanordnung zur Befestigung mittels Schrauben aufweist (entsprechende Bohrungen 14 im ersten Basiselement 20), sowie mit einem zweiten Basiselement 22, insbesondere in Form eines längsverschiebbaren Schlittens 22, welches am ersten Basiselement 20 angebracht sein kann. Das zweite Basiselement 22 kann in x-Richtung verschiebbar am ersten Basiselement 20 gehalten sein, um eine Längspositionierung der Ferseneinheit 10 zur Anpassung an eine Schuhgröße zu ermöglichen oder/und eine gewisse Beweglichkeit der Ferseneinheit 10 gegenüber dem Gleitbrett entlang der X-Achse in einem vorbestimmten dynamischen Bewegungsbereich zu ermöglichen.

Im bevorzugten Ausführungsbeispiel kann der Bindungskörper 16 um eine parallel zur z-Richtung verlaufende Auslösedrehachse drehbar an der Basis 12 angeordnet sein. Insbesondere kann im bevorzugten Ausführungsbeispiel durch eine derartige Drehung des Bindungskörpers 16 in Bezug auf die Basis 12 die Ferseneinheit zwischen einer Abfahrtsstellung und einer Mz-Auslösestellung und/oder zwischen einer Abfahrtsstellung und einer Gehstellung verstellbar sein.

Erfindungsgemäß stehen die Kopplungsstifte 18 in einer Abfahrtsstellung der Ferseneinheit 10 in der Gleitbrettlängsrichtung x, insbesondere in Fahrtrichtung nach vorne, von dem Bindungskörper 16 vor und wenigstens einer der Kopplungsstifte 18 ist relativ zu dem anderen Kopplungsstift 18 zwischen einer Abfahrtsstellung (Figuren 1 und 2) und einer My-Auslöse- bzw. Einstiegsstellung (Figuren 3 und 4) beweglich.

Um den Bindungskörper 16 zu verstärken bzw. gegenüber Verschleiß zu schützen umfasst die Ferseneinheit 10 ferner ein Verstärkungselement 30 in der Form einer Verstärkungsplatte 30, die in Figur 2, einer Vorderansicht der Ferseneinheit 10, besser zu erkennen ist. Die Verstärkungsplatte 30 ist am Bindungskörper 16 angeordnet und erstreckt sich im Wesentlichen in einer Ebene im Wesentlichen orthogonal zur Gleitbrettebene E. Das Verstärkungselement 30 ist dazu eingerichtet, zumindest bei einer auf die Kopplungsstifte 18 wirkenden Last, insbesondere bei einer in einer Richtung z im Wesentlichen orthogonal zur Gleitbrettebene E auf die Kopplungsstifte 18 wirkenden Last, wenigstens einen Kontaktabschnitt 34 für einen Kontakt mit wenigstens einem der Kopplungsstifte 18 zu bilden. Ein derartiger Kontaktabschnitt 34 gewährleistet eine Abstützung der Kopplungsstifte an dem Verstärkungselement 30 bei einer Krafteinwirkung auf die Kopplungsstifte 18, insbesondere in der Richtung im Wesentlichen orthogonal zur Gleitbrettebene E. Dadurch kann die auf die Kopplungsstifte 18 wirkende Kraft über das Verstärkungselement 30 in den Bindungskörper 16 geleitet werden und der Bindungskörper 16 kann entlastet werden. Auf diese Weise kann Verschleiß am Bindungskörper 16 im Bereich einer Lagerung der Kopplungsstifte 18 reduziert werden

Eine derartige Verstärkungsplatte 30 kann insbesondere aus einem metallischen Blechmaterial hergestellt sein, wie bevorzugt aus Titan, Stahl, Aluminium oder Legierungen davon, während der Bindungskörper 16 bevorzugt aus Kunststoff hergestellt sein kann. Dadurch kann die Verstärkungsplatte 30 den Bindungskörper 16 hinsichtlich darauf wirkender Kräfte unterstützen und ihn vor Verschleiß schützen. Zu diesem Zweck ist die Verstärkungsplatte 30 bevorzugt in Fahrtrichtung x vor dem Bindungskörper 26 angeordnet, um direkt mit den Kopplungsstiften 18 zusammenwirken zu können, die in Fahrtrichtung x von dem Bindungskörper 18 vorstehen.

Die Verstärkungsplatte 30 kann wenigstens eine Ausnehmung 32 für die Kopplungsstifte 18 umfassen, welche dazu eingerichtet ist, den wenigstens einen Kontaktabschnitt 34 für den Kontakt mit wenigstens einem der Kopplungsstifte 18 zu bilden. Im bevorzugten Ausführungsbeispiel kann die Verstärkungsplatte 30 zwei Ausnehmungen 32 umfassen, eine für jeden Kopplungsstift 18. Die Kontaktabschnitte 34 stellen eine Art Anschlag für die Kopplungsstifte 18 dar und können insbesondere in z-Richtung wirkende Kräfte direkt aufnehmen und in den Bindungskörper 16 einleiten.

Um die wirkenden Kräfte noch besser aufnehmen und verteilen zu können, kann eine formschlüssige Verbindung zwischen Bindungskörper 16 und Verstärkungselement 30 bereitgestellt sein. Dazu kann wenigstens ein Vorsprung 27, 29 am Bindungskörper 16 bereitgestellt sein, der in wenigstens einer am Verstärkungselement 30 vorgesehenen, passenden Ausnehmung 37, 39 im Wesentlichen formschlüssig aufgenommen sein kann. Im bevorzugten Ausführungsbeispiel können insbesondere zwei Vorsprünge 27, 29 und zwei Ausnehmungen 37, 39 vorgesehen sein. Ein unterer 27 der beiden bindungskörperseitigen Vorsprünge kann zum Beispiel in einer pilzartigen Form mit einem in y-Richtung verbreiterten Abschnitt 28 bereitgestellt sein. Eine dadurch bedingte in y-Richtung breitere Auflagefläche zwischen dem verbreiterten Abschnitt 28 des Vorsprungs 27 des Bindungskörpers 16 und der Ausnehmung 37 der Verstärkungsplatte 30 begünstigt die Krafteinleitung der auf die Kopplungsstifte 18 wirkenden Kräfte über die Verstärkungsplatte 30 in den Bindungskörper 16, da die Kräfte aufgrund der breiteren Auflagefläche besser verteilt werden können.

Um das Verstärkungselement 30 bzw. die Verstärkungsplatte 30 auch in x-Richtung an der Ferseneinheit 10 zu sichern, können im vorliegenden Ausführungsbeispiel zwei Schrauben 46 vorgesehen sein, die durch Schraubenlöcher 36 in der Verstärkungsplatte 30 hindurchgeführt und in einer Montagerichtung im Wesentlichen parallel zur Gleitbrettebene E mit dem Bindungskörper 16 verschraubt sind.

In den Figuren 3 und 4 ist die Ferseneinheit 10 des bevorzugten Ausführungsbeispiels in einer My-Auslöse- bzw. Einstiegsstellung dargestellt. Beim einem solchen Einstiegsvorgang, bei dem der Gleitbrettschuh mit der Ferseneinheit 10 gekoppelt wird, drückt der Benutzer mit dem Fersenabschnitt des Gleitbrettschuhs aus im Wesentlichen vertikaler Richtung von oben auf die Kopplungsstifte 18. Zum Beispiel durch ein Metallinsert in der Schuhferse mit schrägen Flächen, an denen die Kopplungsstifte 18 abgleiten, bewegen sich die Kopplungsstifte 18 im Wesentlichen in y-Richtung oder in y-Richtung mit einer zusätzlichen Bewegungskomponente in z-Richtung nach oben voneinander weg. Bei einem Vorwärtssturz und einer damit verbundenen My-Auslösung der Ferseneinheit 10 wirkt eine Kraft in z-Richtung von unten auf die Kopplungsstifte 18. Wiederum werden die Kopplungsstifte 18 durch am Gleitbrettschuh vorgesehene schräge Flächen in y-Richtung voneinander wegbewegt, wie in Figur 4 dargestellt ist.

Darüber hinaus ist zu erkennen, dass die beiden Ausnehmung 32 bei der Bewegung, welche die Kopplungsstifte 18 bei einem My-Auslöse- oder Einstiegsvorgang ausführen, eine Art Führung für die Kopplungsstifte 18 bereitstellen und damit die Bewegungsbahn der Kopplungsstifte 18 aufeinander zu und/oder voneinander weg begrenzen. So stehen die Kopplungsstifte 18 unter Bezugnahme auf Figur 2, in der Abfahrtsstellung der Ferseneinheit 10, an einem in y-Richtung inneren Ende bzw. an einem inneren Kontaktabschnitt der Ausnehmungen 32 an, während sie unter Bezugnahme auf Figur 4, in der My-Auslöse- bzw. Einstiegsstellung der Abfahrtsstellung der Ferseneinheit 10, an einem in y-Richtung äußeren Ende bzw. an einem äußeren Kontaktabschnitt der Ausnehmungen 32 anstehen. Auf diese Weise kann ein definierter Auslöseweg für eine My-Auslösung erreicht werden und die Bewegung der Kopplungsstifte 18 bei einem Einstiegsvorgang voneinander weg durch an der insbesondere aus einem metallischen Material hergestellten Verstärkungsplatte vorgesehene Anschläge begrenzt werden. Dadurch kann wiederum Verschleiß am Bindungskörper reduziert werden.

## Patentansprüche

1. Ferseneinheit (10) für eine Gleitbrettbindung, wobei die Ferseneinheit (10) auf einer Gleitbrettoberfläche zu montieren ist, welche eine Gleitbrettebene (E) definiert, umfassend:
einen Bindungskörper (16),
zwei nebeneinander, am Bindungskörper (16) angeordnete Kopplungsstifte (18) zum Eingreifen in Ausnehmungen eines Fersenabschnitts eines Gleitbrettschuhs, um den Gleitbrettschuh an der Ferseneinheit (10) zu fixieren, wobei die Kopplungsstifte (18) in einer Abfahrtsstellung der Ferseneinheit (10) in einer Gleitbrettlängsrichtung (x) von dem Bindungskörper (16) vorstehen und wenigstens einer der Kopplungsstifte (18) relativ zu dem anderen Kopplungsstift (18) zwischen einer Abfahrtsstellung und einer My-Auslöse- bzw. Einstiegsstellung beweglich ist, und
ein Verstärkungselement (30) in der Form einer Verstärkungsplatte (30), welche am Bindungskörper (16) angeordnet ist und sich in einer Ebene orthogonal zur Gleitbrettebene (E) erstreckt, wobei das Verstärkungselement (30) dazu eingerichtet ist, zumindest bei einer auf die Kopplungsstifte (18) wirkenden Last wenigstens einen Kontaktabschnitt (34) für einen Kontakt mit wenigstens einem der Kopplungsstifte (18) zu bilden,
**dadurch gekennzeichnet, dass**
der Bindungskörper (16) und das Verstärkungselement (30) mittels einer Verbindungsanordnung (27, 29, 36, 37, 39, 46) miteinander verbunden sind, wobei die Verbindungsanordnung eine formschlüssige Verbindung (27, 29, 37, 39) umfasst.

2. Ferseneinheit (10) nach Anspruch 1, **dadurch gekennzeichnet, dass**
das Verstärkungselement (30) wenigstens eine Ausnehmung (32) für die Kopplungsstifte (18) umfasst, welche dazu eingerichtet ist, den wenigstens einen Kontaktabschnitt (34) für den Kontakt mit wenigstens einem der Kopplungsstifte (18) zu bilden.

3. Ferseneinheit (10) nach Anspruch 1 oder 2, ferner umfassend
eine Basis (12) mit einer Befestigungsanordnung (14) zur Befestigung auf der Gleitbrettoberfläche,
wobei der Bindungskörper (16) um eine zur Gleitbrettebene (E) orthogonale Auslösedrehachse drehbar an der Basis (12) angeordnet ist.

4. Ferseneinheit (10) nach einem der vorhergehenden Ansprüche, ferner umfassend
eine My-Auslöseanordnung, welche dazu eingerichtet ist, den wenigstens einen der Kopplungsstifte (18) zu seiner Abfahrtsstellung hin vorzuspannen, und/oder
eine Mz-Auslöseanordnung, welche dazu eingerichtet ist, den Bindungskörper (16) zu seiner Abfahrtsstellung hin vorzuspannen.

5. Ferseneinheit (10) nach einem der vorhergehenden Ansprüche, **dadurch gekennzeichnet, dass**
die Kopplungsstifte (18) dazu eingerichtet sind, sich bei einer Bewegung zwischen der Abfahrtsstellung und der My-Auslöse- bzw. Einstiegsstellung in einer Richtung (y) senkrecht zur Gleitbrettlängsrichtung (x) und parallel zur Gleitbrettebene (E) oder in einer Richtung mit einer Bewegungskomponente in Richtung (y) senkrecht zur Gleitbrettlängsrichtung (x) und parallel zur Gleitbrettebene (E) und einer Bewegungskomponente in einer Richtung (z) senkrecht zur Gleitbrettebene (E) voneinander weg zu bewegen, sodass sich ein Abstand zwischen den Kopplungsstiften (18) erhöht.

6. Ferseneinheit (10) nach einem der vorhergehenden Ansprüche, **dadurch gekennzeichnet, dass**
das Verstärkungselement (30) in Fahrtrichtung (x) vor dem Bindungskörper (16) angeordnet ist.

7. Ferseneinheit (10) nach einem der vorhergehenden Ansprüche, **dadurch gekennzeichnet, dass**
der Bindungskörper (16) und das Verstärkungselement (30) mittels einer Verbindungsanordnung (27, 29, 36, 37, 39, 46) miteinander verbunden sind, wobei die Verbindungsanordnung eine Schraub- oder Stiftverbindung (36, 46) umfasst.

8. Ferseneinheit (10) nach einem der vorhergehenden Ansprüche, **dadurch gekennzeichnet, dass**
die formschlüssige Verbindung (27, 29, 37, 39) wenigstens einen bindungskörperseitigen Vorsprung (27, 29) und wenigstens eine entsprechende Ausnehmung (37, 39) am Verstärkungselement (30) umfasst,
wobei die Ausnehmung (37, 39) am Verstärkungselement (30) dazu eingerichtet ist, den jeweiligen bindungskörperseitigen Vorsprung (27, 29) formschlüssig darin aufzunehmen.

9. Ferseneinheit (10) nach einem der vorhergehenden Ansprüche, **dadurch gekennzeichnet, dass**
das Verstärkungselement (30) aus einem Material hergestellt ist, welches sich von dem Material unterscheidet, aus welchem der Bindungskörper (16) hergestellt ist.

10. Ferseneinheit (10) nach Anspruch 9, **dadurch gekennzeichnet, dass**
der Bindungskörper (16) aus einem Kunststoffmaterial hergestellt ist und das Verstärkungselement (30) aus einem metallischen Material hergestellt ist.

11. Ferseneinheit (10) nach einem der vorhergehenden Ansprüche, **dadurch gekennzeichnet, dass**
die wenigstens eine Ausnehmung (32) dazu eingerichtet ist, eine Führung für die Kopplungsstifte (18) bereitzustellen, um die Bewegungsbahn der Kopplungsstifte (18) aufeinander zu und/oder voneinander weg zu begrenzen.

12. Ferseneinheit (10) einem der vorhergehenden Ansprüche, **dadurch gekennzeichnet, dass**
eine Dicke des Verstärkungselements (30) in Form der Verstärkungsplatte (30) zwischen 1 mm und 4 mm, optional zwischen 2 mm und 3 mm, optional 2,5 mm, beträgt.

13. Tourenbindung, umfassend eine Ferseneinheit (10) nach einem der vorhergehenden Ansprüche.

## Claims

1. Heel unit (10) for a sliding plate binding, wherein the heel unit (10) is to be mounted on a sliding plate surface which defines a sliding plate plane (E), comprising:
a binding body (16),
two coupling pins (18) arranged side by side on the binding body (16) for engaging in recesses of a heel section of a sliding board shoe, to fix the sliding board shoe to the heel unit (10), wherein the coupling pins (18) in a descent position of the heel unit (10) project in a sliding board longitudinal direction (x) from the binding body (16) and at least one of the coupling pins (18) is movable relative to the other coupling pin (18) between a departure position and a My-release position or entry position, and
a reinforcement element (30) in the form of a reinforcement plate (30), which is arranged on the binding body (16) and extends in a plane orthogonal to the sliding board plane (E), wherein the reinforcement element (30) is configured to form at least one contact section (34) for contact with at least one of the coupling pins (18) under a load acting on the coupling pins (18),
**characterised in that**
the binding body (16) and the reinforcing element (30) are connected to each other by means of a connecting arrangement (27, 29, 36, 37, 39, 46), wherein the connecting arrangement comprises a form-fitting connection (27, 29, 37, 39).

2. Heel unit (10) according to claim 1, **characterised in that**
the reinforcing element (30) comprises at least one recess (32) for the coupling pins (18), which is arranged to form at least one contact section (34) for contact with at least one of the coupling pins (18).

3. Heel unit (10) according to claim 1 or 2, further comprising
a base (12) with a fastening arrangement (14) for fastening to the sliding board surface,
wherein the binding body (16) is arranged rotatably on the base (12) about a release rotational axis orthogonal to the sliding board plane (E).

4. Heel unit (10) according to any one of the preceding claims, further comprising
a My-release arrangement, which is arranged to bias at least one of the coupling pins (18) towards its departure position, and/or
an Mz-release arrangement, which is designed to bias the binding body (16) towards its departure position.

5. Heel unit (10) according to any one of the preceding claims, **characterised in that**
the coupling pins (18) are arranged to move apart during a movement between the departure position and the My-release position or entry position in a direction (y) perpendicular to the sliding board longitudinal direction (x) and parallel to the sliding board plane (E) or in a direction with a movement component in direction (y) perpendicular to the sliding board longitudinal direction (x) and parallel to the sliding board plane (E) and a movement component in a direction (z) perpendicular to the sliding board plane (E), so that a distance between the coupling pins (18) increases.

6. Heel unit (10) according to any one of the preceding claims, **characterised in that**
the reinforcement element (30) is arranged in the direction of travel (x) in front of the binding body (16).

7. Heel unit (10) according to any one of the preceding claims, **characterised in that**
the binding body (16) and the reinforcement element (30) are connected to each other by a connecting arrangement (27, 29, 36, 37, 39, 46), wherein the connecting arrangement includes a screw or pin connection (36, 46).

8. Heel unit (10) according to any one of the preceding claims, **characterised in that**
the form-fitting connection (27, 29, 37, 39) comprises at least one projection (27, 29) on the binding body side and at least one corresponding recess (37, 39) on the reinforcing element (30),
wherein the recess (37, 39) on the reinforcement element (30) is arranged to positively receive the respective binding body-side projection (27, 29) therein.

9. Heel unit (10) according to any one of the preceding claims, **characterised in that**
the reinforcement element (30) is made of a material which is different from the material from which the binding body (16) is made.

10. Heel unit (10) according to claim 9, **characterised in that**
the binding body (16) is made from a plastic material and the reinforcing element (30) is made from a metallic material.

11. Heel unit (10) according to any one of the preceding claims, **characterised in that**
the at least one recess (32) is arranged to provide a guide for the coupling pins (18) to limit the movement path of the coupling pins (18) towards and/or away from each other.

12. Heel unit (10) according to any one of the preceding claims, **characterised in that**
a thickness of the reinforcement element (30) in the form of the reinforcement plate (30) is between 1 mm and 4 mm, optionally between 2 mm and 3 mm, optionally 2.5 mm.

13. Touring binding, comprising a heel unit (10) according to any one of the preceding claims.

## Revendications

1. Unité de talon (10) pour une fixation de planche de glisse, dans laquelle l'unité de talon (10) est destinée à être montée sur une surface de planche de glisse qui définit un plan de la planche de glisse (E), comprenant :
un corps de fixation (16),
deux broches d'accouplement (18) disposées côte à côte sur le corps de fixation (16) pour s'engager dans des évidements d'une partie talon d'une chaussure de planche de glisse afin de fixer la chaussure de planche glisse à l'unité de talon (10), les broches d'accouplement (18) faisant saillie du corps de fixation (16) dans une position de descente de l'unité de talon (10) dans une direction longitudinale (x) de la planche de glisse, et au moins l'une des broches d'accouplement (18) étant mobile par rapport à l'autre broche d'accouplement (18) entre une position de descente et une position de déclenchement My ou position d'entrée, et
un élément de renfort (30) sous la forme d'une plaque de renfort (30) qui est disposée sur le corps de fixation (16) et s'étend dans un plan orthogonal au plan de la planche de glisse (E), l'élément de renfort (30) étant conçu pour former, au moins lorsqu'une charge agit sur les broches d'accouplement (18), au moins une partie de contact (34) destinée à entrer en contact avec au moins l'une des broches d'accouplement (18),
**caractérisé en ce que**
le corps de fixation (16) et l'élément de renfort (30) sont reliés entre eux au moyen d'un dispositif de liaison (27, 29, 36, 37, 39, 46), le dispositif de liaison comprenant une liaison par complémentarité de forme (27, 30, 29, 37, 39).

2. Unité de talon (10) selon la revendication 1, **caractérisée en ce que** l'élément de renfort (30) comprend au moins un évidement (32) pour les broches d'accouplement (18), qui est conçu pour former ladite au moins une partie de contact (34) pour le contact avec au moins une des broches d'accouplement (18).

3. Unité de talon (10) selon la revendication 1 ou 2, comprenant en outre
une base (12) avec un dispositif de fixation (14) pour la fixation sur la surface de la planche de glisse,
le corps de fixation (16) étant disposé de manière rotative sur la base (12) autour d'un axe de rotation de déclenchement orthogonal au plan de la planche de glisse (E).

4. Unité de talon (10) selon l'une des revendications précédentes, comprenant en outre un dispositif de déclenchement My qui est conçu pour précontraindre ladite au moins une des broches d'accouplement (18) vers sa position de départ, et/ou un dispositif de déclenchement Mz qui est conçu pour contraindre le corps de fixation (16) vers sa position de départ.

5. Unité de talon (10) selon l'une des revendications précédentes,
**caractérisée en ce que** les broches d'accouplement (18) sont conçues pour s'éloigner l'une de l'autre lors d'un mouvement entre la position de départ et la position de déclenchement My ou position d'entrée, dans une direction (y) perpendiculaire à la direction longitudinale (x) de la planche de glisse et parallèle au plan de la planche de glisse (E) ou dans une direction avec une composante de mouvement dans la direction (y) perpendiculaire à la direction longitudinale (x) de la planche de glisse et parallèle au plan de la planche de glisse (E) et une composante de mouvement dans une direction (z) perpendiculaire à la planche de glisse(E), de manière à augmenter une distance entre les broches d'accouplement (18).

6. Unité de talon (10) selon l'une des revendications précédentes,
**caractérisée en ce que** l'élément de renfort (30) est disposé dans le sens de déplacement (x) devant le corps de fixation (16).

7. Unité de talon (10) selon l'une des revendications précédentes,
**caractérisée en ce que** le corps de fixation (16) et l'élément de renfort (30) sont reliés entre eux au moyen d'un dispositif de liaison (27, 29, 36, 37, 39, 46), le dispositif de liaison comprenant une liaison à vis ou à broche (36, 46).

8. Unité de talon (10) selon l'une des revendications précédentes, **caractérisée en ce que** la liaison par complémentarité de forme (27, 29, 37, 39) comprend au moins une saillie (27, 29) côté corps de fixation et au moins un évidement correspondant (37, 39) sur l'élément de renfort (30),
l'évidement (37, 39) sur l'élément de renfort (30) étant conçu pour recevoir par complément de forme la saillie correspondante (27, 29) du côté du corps de fixation.

9. Unité de talon (10) selon l'une des revendications précédentes,
**caractérisée en ce que** l'élément de renfort (30) est fabriqué dans un matériau différent de celui dans lequel est fabriqué le corps de fixation (16).

10. Unité de talon (10) selon la revendication 9, **caractérisée en ce que** le corps de fixation (16) est fabriqué dans un matériau plastique et l'élément de renfort (30) est fabriqué dans un matériau métallique.

11. Unité de talon (10) selon l'une des revendications précédentes,
**caractérisée en ce que** ledit au moins un évidement (32) est conçu pour fournir un guidage pour les broches d'accouplement (18) afin de limiter la trajectoire de mouvement des broches d'accouplement (18) les unes vers les autres et/ou les unes loin des autres.

12. Unité de talon (10) selon l'une des revendications précédentes,
**caractérisée en ce que** l'épaisseur de l'élément de renfort (30) sous la forme de la plaque de renfort (30) est comprise entre 1 mm et 4 mm, éventuellement entre 2 mm et 3 mm, éventuellement 2,5 mm.

13. Fixation de randonnée comprenant une unité de talon (10) selon l'une des revendications précédentes.
